# EUROPÄISCHE PATENTSCHRIFT

(11) **EP 0 564 817 B1**
(45) Veröffentlichungstag und Bekanntmachung des Hinweises auf die Patenterteilung: **13.08.1997**
(21) Anmeldenummer: 93103380.7
(22) Anmeldetag: 04.03.1993
(51) Int. Cl.: A47L 9/19, A47L 9/20, A47L 7/00, A47L 9/28

(54) **Schmutzsauger mit Abreinigungsmotor und einem wahlweise angeschlossenen Elektrowerkzeug**
Wet-dry cleaner with deduster and additional electric tool
Aspirateur avec dépoussiéreur et outil électrique additionnel

(30) Priorität: 27.03.1992 DE 4210061
(43) Veröffentlichungstag der Anmeldung: 13.10.1993
(73) Patentinhaber: WAP Reinigungssysteme GmbH & Co., D-89287 Bellenberg (DE)
(72) Erfinder: Oberdorfer-Bögel, Rainer, W-7959 Kirchberg/Iller (DE)
(74) Vertreter: Riebling, Peter, Dr.-Ing., Patentanwalt

(56) Entgegenhaltungen:
- EP-A- 0 479 609
- WO-A-85/02528
- WO-A-90/12532
- DE-A- 2 748 174
- DE-A- 3 219 391
- DE-U- 9 115 267
- FR-A- 2 248 812
- PATENT ABSTRACTS OF JAPAN, BD. 14, Nr. 063 (C-0685)6. Februar 1990;& JP-A-1285235
- PATENT ABSTRACTS OF JAPAN, Bd. 16, Nr. 194 (C-0938)30. Januar 1992;& JP-A-4028327

## Beschreibung

Die Erfindung bezieht sich auf einen Schmutzsauger mit Abreinigungsmotor und mit einem wahlweise angeschlossenen Elektrowerkzeug mit Absaugung über die Filteranordnung des Schmutzsaugers nach dem Oberbegriff des Patentanspruches 1.

Durch die eigene Druckschrift DE 32 19 391 A1 und die FR 22 48 812 sind bereits ein Schmutzsauger mit einem Unterdrucksensor, der das mit ihm verbundene Elektrowerkzeug abschaltet, sobald die Saugwirkung einen vorgegebenen Wert unterschreitet, bekannt, wobei zur Messung der Filter-Schmutzbelastung ein mit dem schmutzerzeugenden Elektrowerkzeug verbundener Unterdruckschalter an der Saugseite des Gebläses in Strömungsrichtung hinter dem Filter angeordnet ist.

Der Einsatz derartiger Unterdruckschalter mit einem Unterdrucksensor zur Ermittlung der Filter-Schmutzbelastung in den gattungsgemäßen Schmutzsaugern beinhaltet immer das Problem der speziellen Abhängigkeit des Unterdruckschalters vom Absolutdruck, also auch vom am jeweiligen Einsatzort zur jeweiligen Einsatzzeit herrschenden Luftdruck, wodurch zwangsläufig ein Fehlverhalten des Unterdruckschalters, wie ein zu frühes oder zu spätes Abschalten des Elektrowerkzeugs durch den Unterdruckschalter bei halbleeren bzw. übervollen Filter, gegeben ist.

Aufgabe der vorliegenden Erfindung ist es, einen gattunggemäßen Schmutzsauger mit einem, unabhängig vom Umgebungsdruck arbeitenden, kostengünstigen Sensor zum einwandfreien Saugerbetrieb auszubilden.

Zur Lösung der gestellten Aufgabe ist die Erfindung durch die technische Lehre des Anspruches 1 gekennzeichnet.

Wesentliches Merkmal der Erfindung ist, daß zur Messung der Filterverschmutzung der Strömungssensor in Verbindung mit Thermoelementen und der integrierten Heizwendel in dem Luftkanal unterhalb der Turbine des Schmutzsaugers angeordnet ist. Dem durch den derart angeordneten Strömungssensor gemessenen Luftdurchfluß wird eine entsprechende Luftgeschwindigkeit zugeordnet, wobei die Luftgeschwindigkeit als Mindestluftmenge mit 20 m/Sek. definiert ist, bei deren Unterschreiten das schmutzerzeugende Werkzeug abgeschaltet wird, um so eine erhöhte Staubbeeinträchtigung der Bedienperson des Elektrowerkzeuges zu vermeiden.

Die elektromechanische Abreinigung des Schmutzsauger-Filters erfolgt über einen mit dem Strömungssensor zweckentsprechend verbundenen Abreinigungsmotor.

Um eine filterschonende, elektromechanische Abreinigung zu gewährleisten, ist ein die relative Luftfeuchte am Schmutzfilter messender Feuchtesensor vorgesehen, der bei zu großem Feuchtegrad am Filter, den Abreinigungsmotor außer Betrieb nimmt.

Eine derartige Abschaltfeuchte wäre beispielsweise bei einem Wert zwischen 90 % und 100 % relative Feuchte gegeben.

Die Vorteile des den Luftvolumensstrom im Strömungsbereich unterhalb der Turbine im Schmutzsauger messenden Strömungssenors liegen insbesondere im Erhalt leicht reproduzierbarer Meßwerte.

In diesen, im Schmutzsauger eingesetzten Flow-Sensoren ist vorteilhaft eine auf dem Meßelement selbst angeordnete Temperaturkompensations-Schaltung integriert, wodurch eine von der Umgebungstemperatur relativ unabhängige Durchflußmessung gewährleistet ist

Es zeigen:
- Figur 1:: eine schematische Darstellung von Schmutzsauger mit angeschlossenem Elektrowerkzeug,
- Figur 2: die Anordnung eines Flow-Sensors,
- Figur 3: ein Volumenstrom-/ Ausgangsspannungs-Diagramm,
- Figur 4: eine Regelkreis-Darstellung für automatische Saugleistungsanpassung.

Bezüglich der Zeichnungen wird ausgeführt, daß in Figur 1 schematisiert ein Schmutzsauger nach der Erfindung mit einem angeschlossenen Werkzeug 1 dargestellt ist. Dieses Werkzeug ist über einen Saugschlauch 2 an der Anschlußöffnung 3 des Schmutzsaugers angeordnet. Der Schmutzsauger trägt einen Saugkopf 4, in dem eine Turbine 5 eingebaut ist. Die Turbine 5 ist über einen nicht näher dargestellten Elektromotor angetrieben. Im Schmutzbehälter 6 ist hierbei ein Einlegefilter 7 eingebaut, der beispielsweise als Schmutzaufnahmesack (Filtersack) ausgebildet ist. Ferner ist im Schmutzbehälter ein Filterelement 8 angeordnet mit einem innenliegenden Schwimmer 9 (vergleiche Figur 2).

Am Saugkopf 4 ist ferner ein Bedientableau 10 angeordnet, mit dem die verschiedenen Funktionen des Schmutzsaugers gesteuert werden können.

Die Figur 2 zeigt weitere Einzelheiten des Schmutzsaugers nach Figur 1, wo erkennbar ist, daß ein Schwimmer 9 in einem Stützkorb 11 vertikal verstellbar geführt ist. Der Stützkorb 11 des Filterelements 8 ist im Filterelement 8 angeordnet.

Das Filterelement ist hierbei in einer Aufnahmeplatte 12 für die Turbine gehalten.

Die Turbine 5 weist Auslaßöffnungen 13 auf und ist in oberen und unteren Abdichtungen 14 eingebettet, wobei die obere Abdichtung 14 im Bereich einer Spannplatte 15 angeordnet ist, während die untere Abdichtung 14 im Bereich der Aufnahmeplatte 12 vorgesehen ist.

Die Aufnahmeplatte 12 weist eine obere Öffnung 16 auf, die auf der Reinluftseite des Filterelementes 8 liegt.

Unterhalb der Öffnung 16 ist hierbei ein Luftkanal 17 angeordnet, der im wesentlichen aus einem Rohrstück 18 besteht, welcher über einen Ringflansch 19 verstärkt ist. Innerhalb des Ringflansches 19 ist hierbei eine Ringkammer 20 ausgebildet.

Die Öffnung 16 ist von einem Drahtgitter 21 abgeschlossen. Wichtig ist nun, daß ein Strömungssensor 22 durch die Wandung des Rohrstückes 18 radial in den Luftkanal 17 hineinragt und hierbei von den von unten in Pfeilrichtung 23 kommenden Volumenstrom beaufschlagt wird.

Die Kabelzuführung zum Strömungssensor 22 erfolgt durch die Ringkammer 20 hindurch.

Die Reinluft wird also über den Sensor 22 in Pfeilrichtung 23 geführt, an der Unterseite der Turbine 5 angesaugt und durch die Auslaßöffnungen 13 über eine Ringkammer 24 in Pfeilrichtung 25 in eine Schallschluckanordnung eingeleitet, die in der Haube (Saugkopf 4) nach Figur 1 des Schmutzsaugers angeordnet ist.

Die auf diese Weise schallgedämmte Luft wird über die Ausblasöffnungen 26 (Figur 1) herausgepreßt.

In Figur 3 ist auf der Abzisse der Volumenstrom aufgezeichnet, während auf der Ordinate die Ausgangsspannung des Strömungssensors 22 aufgezeichnet ist.

Es handelt sich hierbei um eine nicht-lineare Kurve, wobei wichtig ist, daß sich bei kleineren Volumenströmen eine höhere Auflösung (Delta UA) ergibt.

Die Kurve ist mit dem Bezugszeichen 27 versehen. Bei einem sauberen, unbenutzten Gerät, an dem ein unbenutztes Elektrowerkzeug angeschlossen wird, wird z. B. ein Arbeitspunkt 28 erreicht, dem beispielsweise ein Volumenstrom von 80 cbm/h und eine Ausgangsspannung von ca. 3,7 V am Strömungssensor 22 entspricht.

Mit zunehmender Beaufschlagung des Filters oder mit zunehmender Zusetzung des Elektrowerkzeuges wandert der Arbeitspunkt 28 in Pfeilrichtung 29 nach unten, bis ein minimaler Arbeitspunkt 30 erreicht ist. Dieser minimale Arbeitspunkt wird durch die Berufgenossenschafts-Vorschriften vorgegeben und entspricht einem noch zugelassenen minimalen Volumenstrom von z. B. 26 cbm/h.

Der Volumenstromwert von 26 m³/h ergibt sich beispielsweise, wenn ein Elektrowerkzeug mit einem Absaugstutzenquerschnitt von ca. 360 mm² bei einer z. Zt. geforderten Mindest-Luftgeschwindigkeit in demselben von 20 m/s, betrieben wird.

Auf der Kurve 27 ergeben sich weitere Arbeitspunkte 31,32,33, wobei beispielsweise der Arbeitspunkt 31 einem Saugschlauchdurchmesser von 36 mm und einer Nennspannung von 200 V entspricht, während der Arbeitspunkt 32 einem Saugschlauchdurchmesser von 36 mm bei einer Nennspannung von 230 V entspricht und der Arbeitspunkt 33 einem Saugschlauchdurchmesser von 36 mm und einer Überspannung von 240 V entspricht.

Es ergeben sich weitere Arbeitspunkte 34,35 auf der Kurve 27, wobei beispielsweise der Arbeitspunkt 34 einem Saugschlauchdurchmesser von 32 mm bei einer Nennspannung von 230 V entspricht und der Arbeitspunkt 35 einem Saugschlauchdurchmesser 27 mm bei ebenfalls einer Nennspannung von 230 V entspricht.

Bei einem festgelegten und gegebenen Saugschlauchdurchmesser kommt es daher bei einer Änderung der Nennspannung im Antriebsmotor der Turbine nur zu einer Verschiebung in Pfeilrichtung 29 oder in Gegenrichtung hierzu auf der Kurve 27 für den betreffenden Arbeitspunkt.

An der Frontseite des Gerätes ist nun ein Wahlschalter angebracht, mit dem bestimmte Volumenströme in mehreren Stufen eingestellt werden können.

Im Arbeitspunkt 34 beispielsweise ergibt sich für einen Saugschlauch von 32 mm Durchmesser und einer Nennspannung von 230 V am Antriebsmotor der Turbine ein Volumenstrom von 70 cbm/h.
Diesem Arbeitspunkt entspricht ein Ausgangsspannungswert von z. B. 3,6 V am Strömungssensor.

Mit dem Wahlschalter kann stufenlos nun der Schwellwert bezüglich des unteren minimal zugelassenen Arbeitspunktes 30 eingestellt werden.

Gemäß Figur 1 wird also lediglich immer eine Einheit betrachtet, bestehend aus einem Schmutzsauger 37, einem Saugschlauch 2 und einem dazugehörenden Werkzeug 1.

Für das verwendete Elektrowerkzeug 1 wird nun von der Herstellerseite her eine minimal zugelassene Luftmenge (Volumenstrom) vorgeschrieben, die wiederum vorgegeben wird durch den Anschlußdurchmesser dieses Werkzeuges am Saugschlauch 2.

Ein derartiger Grenzwert ist dann erreicht, wenn z. B. nicht mehr als 2 mg Staub pro cbm Luft enthalten sind. Dieser dem Elektrowerkzeug zugeordnete minimal zulässige Volumenstrom wird nun am Wahlschalter 38 des Schmutzsaugers 37 eingestellt. Bei Erreichen dieses Wertes wird zunächst ein Warnsignal erzeugt, welches aus einem optischen Signal und/oder einem akustischen Signal bestehen kann.

Zusätzlich oder alternativ besteht auch die Möglichkeit bei Erreichen dieses minimalen Schwellwertes das Werkzeug und optional den Saugermotor abzuschalten.

Damit besteht der Vorteil, daß man mit allen herkömmlichen, am Markt befindlichen Elektrowerkzeugen, deren minimal zulässiger Volumenstrom bekannt ist, dieser Volumenstrom stufenlos oder in mehreren Stufen am Bedienungstableau des Schmutzsaugers 37 einstellen kann und hierdurch stets der minimale Arbeitspunkt 30 auf der Kurve 27 verschiebbar, eingehalten wird.

Diese Arbeitspunkte sind in der Figur 3 mit den Punkten 30a,30b,30c usw. bezeichnet.

Die stufenlose Einstellung erfolgt also durch einen Potentiometer oder bei mehreren Stufen durch einen Stufenschalter mit zugeordneten Festwiderständen am Schalttableau, wodurch ein Schwellwert eines Komparators eingestellt wird, welcher die Ausgangsspannung des Strömungssensors mit diesem eingestellten Schwellwert vergleicht und bei Unterschreitung des Schwellwert-Sollwertes ein Ausgangssignal erzeugt.

In einer Weiterbildung der vorliegenden Erfindung ist es vorgesehen, daß auch die oberen Arbeitspunkte 31,32.... 35 stufenlos verstellt werden können, und zwar über eine Drehzahlregelung des Antriebsmotors für die Turbine. Damit besteht der Vorteil, daß man zunächst im Anfangsbetrieb mit gedrosselter Leistung fahren kann, was eine große Energieeinsparung bedeutet, denn der so gewählte Arbeitspunkt liegt z. B. 10 % über dem Abschaltpunkt 30 als Sicherheitsreserve.

Setzen sich nun mit fortschreitendem Betrieb des Schmutzsaugers und des Elektrowerkzeuges diese Geräte voll und sinkt somit der Volumenstrom in die Nähe des unteren Arbeitspunktes 30, kann die Drehzahl der Turbine erhöht werden, bis wiederum die Sicherheitsreserve von 10 % über dem unteren Arbeitspunkt 30 erreicht wird.

Es wird also weiterhin mit relativ wenig Energie gearbeitet.
Das heißt, dem Betreiber steht eine manuell zu bedienende Saugleistungsanpassung zur Energiekostenreduzierung zur Verfügung.

In einer weiteren Ausstattungsvariante kann die Drehzahl elektronisch automatisch sowohl mit dem Ist-Volumenstromwert wie auch mit dem Einstellwert (Sollwert) verknüpft werden, wodurch sich eine vom Betreiber unabhängige, vollautomatische Saugleistungsanpassung ergibt (s. Figur 4).

Mit zunehmender Verschmutzung des Schmutzsaugers und des Elektrowerkzeuges wird also stufenlos die Drehzahl der Turbine erhöht bis die maximal zulässige Drehzahl erreicht wurde. Wird nun bei maximal angesteuertem Saugermotor der eingestellte, minimale Arbeitspunkt 30 erreicht, wird ein akustisches und/oder optisches Warnsignal abgegeben und nach einer gewissen Verzögerungszeit erfolgt dann die Abschaltung des Elektrowerkzeuges, sofern dies von der Berufsgenossenschaft zugelassen ist.

Danach erfolgt nach einer weiteren Verzögerungszeit die Abschaltung des Schmutzsaugers selbst.

Bei dieser automatischen Saugleistungsanpassung handelt es sich also um einen sehr energiesparenden Betrieb, welcher die Standzeit von der Turbine des Schmutzsaugers erhöht und eine wesentliche Lärmreduktion zur Folge hat.

Hierbei ist z. B. vorgesehen, daß mit der Schaltung des Saugers in Bereitschaftsstellung gleichzeitig eine Bereitschaftsstellung für die elektromechanische Abreinigung eingeschaltet wird, die durch Drücken einer eigenen, am Bedienungstableau angebrachten, Abreinigungstaste aktiviert wird und die Abreinigung dadurch abläuft.

Es gibt weitere Schalterstellungen, "manuell", und "auto", wobei in allen beiden Stellungen die Abreinigung aktiviert ist und durch Drücken der Abreinigungstaste anläuft und abläuft.

### ZEICHNUNGS-LEGENDE

- 1: Werkzeug
- 2: Saugschlauch
- 3: Anschlußöffnung
- 4: Saugkopf
- 5: Turbine
- 6: Schmutzbehälter
- 7: Einlegefilter
- 8: Filterelement
- 9: Schwimmer
- 10: Bedientableau
- 11: Stützkorb
- 12: Aufnahmeplatte
- 13: Auslaßöffnung
- 14: Abdichtung
- 15: Spannplatte
- 16: Öffnung
- 17: Venturidüse
- 18: Rohstück
- 19: Ringflansch
- 20: Ringkammer
- 21: Drahtgitter
- 22: Strömungssensor
- 23: Pfeilrichtung
- 24: Ringkammer
- 25: Pfeilrichtung
- 26: Auslaßöffnung
- 27: Kurve
- 28: Arbeitspunkt
- 29: Pfeilrichtung
- 30: Arbeitspunkt
- 31: "
- 32: "
- 33: "
- 34: "
- 35: "
- 36:
- 37: Schmutzsauger
- 38: Hauptschalter
- 39: Abreinigungstaste
- 40: Feuchtesensor
- 41: Drehzahl-Regelknopf

## Patentansprüche

1. Schmutzsauger (37) mit Abreinigungsmotor und Turbine (5) und mit einem wahlweise angeschlossenen Elektrowerkzeug (1) mit Absaugung über die Filteranordnung (7,8) des Schmutzsaugers (37) über einen Saugschlauch (2), wobei das Elektrowerkzeug (1) eingeschaltet ist und automatisch abgeschaltet wird oder das Elektrowerkzeug (1) weiterläuft und statt der Abschaltung ein akustisches und/oder optisches Signal erfolgt, sobald die Filterverschmutzung einen bestimmten Richtwert übersteigt, **dadurch gekennzeichnet**, daß ein Strömungssensor (22) zur Messung der Filterverschmutzung vorgesehen ist, der in Verbindung mit Thermoelementen und einer integrierten Heizwendel in einem Luftkanal (18) unterhalb der Turbine (5) angeordnet ist und hierbei die Turbine (5) die Saugluft durch die darunterliegende Filteranordnung (7,8) und den Luftkanal ansaugt, wobei die Turbine (5) Auslaßöffnungen (13) für den Luftaustritt aufweist, aus denen die Saugluft ausströmt, in einer koaxial angeordneten Ringkammer (24) gesammelt wird und über zwei Ausblassöffnungen (26) aus dem Schmutzsauger (37) austritt.

2. Schmutzsauger nach Anspruch 1, **dadurch gekennzeichnet**, daß durch Betätigung einer Abreinigungstaste (39) die Abschaltung des Schmutzsaugers (37) selbst und der Anlauf des Abreinigungsmotors vom Schmutzsauger (37) nach einer Verzögerungszeit von 4-5 Sekunden erfolgt, wobei der Abreinigungsmotor bei zu hohem Stromfluß, verursacht durch zu schwergängige Drehung der Abreinigungsmechanik oder gar Blockierung derselben, durch eine elektronische Stromüberwachung gestoppt wird, wobei gleichzeitig die grüne LED auf Rot umwechselt.

3. Schmutzsauger nach Anspruch 1, **dadurch gekennzeichnet**, daß ein Feuchte-Sensor (40) vorgesehen ist, der bei einer zu hohen Luftfeuchte, verursacht durch eine zu hohe Feuchtigkeitsbeladung des Einlegefilters (7) die Abreinigung mit dem Abreinigungsmotor ausschaltet, wobei beim Abschalten der Abreinigung am Anzeigefeld bzw. Bedientableau (10) die gleiche kleine, rote LED - wie bei Überstrom - in Verbindung mit einer Überlast der Mechanik der Abreinigungsvorrichtung aufleuchtet.

4. Schmutzsauger nach Anspruch 1, **dadurch gekennzeichnet**, daß der Abreinigungsmotor des Schmutzsaugers (37) nach Beendigung der Einschaltdauer des Elektrowerkzeuges (1) und nach der dortigen Schmutzabsaugung noch kurze Zeit nachläuft, wodurch der Saugschlauch (2) einer Reinigung unterworfen wird und hierbei der Schmutzsauger (37) nach kurzer Zeit selbständig abschaltet.

5. Schmutzsauger nach Anspruch 1, **dadurch gekennzeichnet**, daß bei einer Betätigung der Abreinigung während der Arbeit mit dem Werkzeug (1) über die Abreinigungstaste (39), zunächst die Werkzeugverriegelung mit Abschaltung des Werkzeuges (1) in Kraft tritt, wodurch das Werkzeug (1) freigeschaltet wird und ebenfalls der Abreinigungsmotor des Schmutzsaugers (37) zeitverzögert abschaltet.

6. Schmutzsauger nach einem der Ansprüche 1-5, **dadurch gekennzeichnet**, daß die Saugleistung der Turbine (5) automatisch angepaßt ist an einen einstellbaren Mindestvolumenstromwert (Sollwert), so daß der Luftstrom der Turbine (5) über dem Mindestvolumenstrom liegt.

7. Schmutzsauger nach Anspruch 6, **dadurch gekennzeichnet**, daß nach Erreichung der maximalen Lastdrehzahl der Turbine (5) und nach Unterschreitung des Mindestvolumenstromwertes ein Warnsignal erzeugt wird.

## Claims

1. A vacuum cleaner (37) with cleaning motor and turbine (5) and with an optionally connected electric tool (1) with suction via the filter arrangement (7,8) of the vacuum cleaner (37) via a suction hose (2), in which the electric tool (1) is switched on and automatically switched off or the electric tool (1) continues to run and instead of switching off, an acoustic and/or optical signal takes place as soon as the filter contamination exceeds a particular reference value, characterised in that a flow sensor (22) is provided to measure the filter contamination, which in connection with thermo-elements and an integrated heating coil is arranged in an air duct (18) beneath the turbine (5) and in so doing the turbine (5) sucks the vacuum intake air through the filter arrangement (7,8) lying therebeneath and through the air duct, in which the turbine (5) has outlet openings (13) for the outlet of air, from which the vacuum intake air flows, is collected in a coaxially arranged annular chamber (24) and emerges from the vacuum cleaner (37) via two blow-out openings (26).

2. A vacuum cleaner according to Claim 1, characterised in that by actuation of a cleaning button (39) the switching off of the vacuum cleaner (37) itself and the starting of the cleaning motor of the vacuum cleaner (37) takes place after a delay period of 4-5 seconds, in which the cleaning motor is stopped by an electronic current monitoring arrangement in the case of too high a current flow, caused by too difficult a rotation of the cleaning mechanism or even blocking thereof, in which at the same time the green LED changes over to red.

3. A vacuum cleaner according to Claim 1, characterised in that a humidity sensor (40) is provided, which in the case of too high an air humidity, caused by too high a humidity charging of the insert filter (7) switches off the cleaning by the cleaning motor, in which on switching off the cleaning at the display panel or operating board (10), the same small, red LED - as in the case of excess current - lights up in connection with an overload of the mechanism of the cleaning device.

4. A vacuum cleaner according to Claim 1, characterised in that the cleaning motor of the vacuum cleaner (37) continues to run for a short time, on completion of the connection duration of the electric tool (1) and after the suction of dirt there, whereby the suction hose (2) is subjected to a cleaning and in so doing the vacuum cleaner (37) automatically switches off after a short time.

5. A vacuum cleaner according to Claim 1, characterised in that with an actuation of the cleaning during the operation with the tool (1) via the cleaning button (39), firstly the tool locking comes into force with switching off of the tool (1), whereby the tool (1) is switched free and likewise the cleaning motor of the vacuum cleaner (37) switches off with a time delay.

6. A vacuum cleaner according to one of Claims 1-5, characterised in that the suction power of the turbine (5) is adapted automatically to an adjustable minimum volume current value (nominal value), so that the air current of the turbine (5) lies above the minimum volume current.

7. A vacuum cleaner according to Claim 6, characterised in that after reaching the maximum on-load rotation speed of the turbine (5) and after falling below the minimum volume current value, a warning signal is produced.

## Revendications

1. Aspirateur (37) comprenant un moteur de dépoussiérage et une turbine (5), et un outil électrique (1) raccordé facultativement et pourvu d'une aspiration par l'intermédiaire du dispositif filtrant (7, 8) de l'aspirateur (37), grâce à un tuyau d'aspiration (2), étant précisé que l'outil électrique (1) est en marche et qu'il s'arrête automatiquement, ou bien que l'outil électrique (1) continue à fonctionner et que l'arrêt est remplacé par un signal acoustique et/ou optique dès que l'encrassement du filtre dépasse une valeur de référence définie, **caractérisé** en ce qu'il est prévu, pour mesurer l'encrassement du filtre, un capteur d'écoulement (22) qui est disposé dans le conduit d'air (18) situé au-dessous de la turbine (5) en étant relié à des thermocouples et à un filament intégré, la turbine (5) aspirant l'air d'aspiration à travers le dispositif filtrant (7, 8) situé sous elle et à travers le conduit d'air, et la turbine (5) présentant des ouvertures de sortie (13) pour la sortie de l'air, à partir desquelles l'air d'aspiration s'écoule, est recueilli dans une chambre annulaire (24) disposée coaxialement et sort de l'aspirateur (37) par deux ouvertures de sortie (26).

2. Aspirateur selon la revendication 1, **caractérisé** en ce que grâce à l'actionnement d'une touche de dépoussiérage (39), l'arrêt de l'aspirateur (37) lui-même et le démarrage du moteur de dépoussiérage de l'aspirateur (37) ont lieu après un temps de retard de 4 à 5 secondes, étant précisé que dans le cas d'un débit trop élevé dû à une rotation trop difficile du mécanisme de dépoussiérage, voire à un blocage de celui-ci, le moteur de dépoussiérage est arrêté grâce à une surveillance de courant électronique, et la diode électroluminescente verte passe en même temps au rouge.

3. Aspirateur selon la revendication 1, **caractérisé** en ce qu'il est prévu un capteur d'humidité (40) qui, dans le cas d'une humidité de l'air trop élevée due à une trop grande charge d'humidité dans le filtre à charger (7), arrête le dépoussiérage avec le moteur de dépoussiérage, étant précisé que lors de l'arrêt du dépoussiérage, la même petite diode électroluminescente rouge (qu'en cas de courant de surcharge) s'allume sur la zone d'affichage ou sur le tableau de commande (10), en liaison avec une surcharge du mécanisme du dispositif de dépoussiérage.

4. Aspirateur selon la revendication 1, **caractérisé** en ce que le moteur de dépoussiérage de l'aspirateur (37) tourne encore un court instant après la fin de la durée de mise en marche de l'outil électrique (1) et après l'aspiration de la saleté qui a lieu au niveau de celui-ci, moyennant quoi le tuyau d'aspiration (2) est soumis à un nettoyage et l'aspirateur (37) s'arrête automatiquement après un court instant.

5. Aspirateur selon la revendication 1, **caractérisé** en ce que lorsqu'on actionne le dépoussiérage à l'aide de la touche de dépoussiérage (39) pendant le travail à l'aide de l'outil (1), le verrouillage de l'outil entre tout d'abord en action en arrêtant l'outil (1), moyennant quoi l'outil (1) est déconnecté et le moteur de dépoussiérage de l'aspirateur (37) s'arrête également avec un certain retard.

6. Aspirateur selon l'une des revendications 1 à 5, **caractérisé** en ce que la puissance d'aspiration de la turbine (5) est adaptée automatiquement à une valeur de courant volumétrique minimale réglable (valeur de consigne), de sorte que le courant d'air de la turbine (5) est supérieur au courant volumétrique minimal.

7. Aspirateur selon la revendication 6, **caractérisé** en ce qu'un signal avertisseur est généré après que la vitesse de charge maximale de la turbine (5) a été atteinte et qu'on est arrivé au-dessous de la valeur de courant volumétrique minimale.
